# EUROPÄISCHE PATENTSCHRIFT

(11) **EP 3 619 120 B1**
(45) Veröffentlichungstag und Bekanntmachung des Hinweises auf die Patenterteilung: **03.09.2025**
(21) Anmeldenummer: 18724193.0
(22) Anmeldetag: 07.05.2018
(51) Int. Cl.: B65B 55/20, B65B 57/00, B65B 59/00

(54) **VORRICHTUNG UND VERFAHREN ZUM POLSTERN MINDESTENS EINES GEGENSTANDS IN EINEM BEHÄLTER**
DEVICE AND METHOD FOR CUSHIONING AT LEAST ONE OBJECT IN A CONTAINER
DISPOSITIF ET PROCÉDÉ DE REMBOURRAGE D'AU MOINS UN OBJET DANS UN RÉCIPIENT

(30) Priorität: 05.05.2017 DE 102017109736
(43) Veröffentlichungstag der Anmeldung: 11.03.2020
(73) Patentinhaber: Storopack Hans Reichenecker GmbH, 72555 Metzingen (DE)
(72) Erfinder: HAGESTEDT, Lukas, 73728 Esslingen (DE); FASLAK, Hasan, 70376 Stuttgart (DE)
(74) Vertreter: DREISS Patentanwälte PartG mbB
(86) Internationale Anmeldenummer: PCT/EP2018/061720
(87) Internationale Veröffentlichungsnummer: WO 2018/202914

(56) Entgegenhaltungen:
- EP-B1- 2 382 133
- WO-A1-98/56663
- JP-A- 2000 250 576
- US-A1- 2002 104 293

## Beschreibung

Die Erfindung betrifft eine Vorrichtung und ein Verfahren zum Polstern mindestens eines Gegenstands in einem Behälter entsprechend der beiden nebengeordneten Patentansprüche.

Sowohl vom Markt her als auch aus den Patentveröffentlichungen DE 10 2012 222 805 B3 sowie DE 10 2012 218 679 A1 ist es bekannt, in einem Behälter, beispielsweise einem Verpackungskarton, vorhandene Gegenstände, die in dem Behälter transportiert werden sollen, mittels geknülltem Papier zu polstern. Das geknüllte Papier bildet ein Polsterkissen und wird in einer Polsterumformungseinrichtung aus einem bahnförmigen Ausgangsmaterial hergestellt. Nach der Herstellung wird das Polsterkissen oder werden die Polsterkissen von einer Person ("Packer") in den Behälter gelegt. Anzahl und Länge der Polsterkissen werden bei der Herstellung durch den Packer bestimmt, wobei die Bestimmung auf einer Abschätzung des im Behälter vorhandenen Leervolumens durch den Packer basiert.

Darüber hinaus ist es auch bekannt, alternative Polstermittel, wie beispielsweise sogenannte "Luftpolsterfolien" zu verwenden, bei denen aus einem Bahnmaterial in einer Polsterumformungseinrichtung in ein Folienmaterial eingeschlossene Luftkissen erzeugt werden. Auch hier wird die Anzahl bzw. die Länge der miteinander verbundenen Polsterkissen durch den Packer bestimmt.

Dies gilt analog auch für weitere Polstermittel, wie beispielsweise der Polsterung mit einer Vielzahl von geschäumten Formkörpern, die z.B. in Form von Chips oder Pellets etc. vorliegen. Auch hier wird die Anzahl der zu verwendenden Polstermittel durch den Packer vorgegeben.

Zu allen Varianten sind am Markt Systeme verfügbar, bei denen der Packer mittels Hand- oder Fußschalter das Polstermaterial aus der Polstermittelbereitstellungseinrichtung anfordert.

Insbesondere wenn eine Anforderung mittels eines handbetätigten Schalters erfolgt, der als Anforderungsmittel dient, hat der Packer in dieser Zeit nicht die Hände frei, was die Geschwindigkeit beim Packen beeinträchtigt, insbesondere wenn noch weitere Polstermittel nachangefordert werden müssen. Darüber hinaus wird bei Verwendung eines Anforderungsmittels, welches fußbetätigt ist, die Position des Packers vorgegeben, was unter ergonomischen Gesichtspunkten nicht wünschenswert sein kann. Die WO 98/56663 A1 und die US 2002/0104293 A1 offenbaren eine Vorrichtung und ein Verfahren zum Polstern mindestens eines Gegenstands in einem Behälter, bei dem eine Artikelnummer eines zu verpackenden Gegenstands mittels eines Mikrofons eingegeben werden kann. Aus einem Speicher wird dann die vorab für diesen Artikel definierte Menge an Polstermaterial abgerufen und bereitgestellt.

Es ist daher Aufgabe der Erfindung, eine Vorrichtung und ein Verfahren der eingangs genannten Art zu schaffen, die auf einfache Weise eine Bereitstellung eines Polstermittels ermöglichen.

Die Aufgabe wird erfindungsgemäß durch eine Vorrichtung sowie ein Verfahren mit den Merkmalen der nebengeordneten Patentansprüche gelöst. Darüber hinaus finden sich weitere Merkmale auch in der nachfolgenden Beschreibung und in der beigefügten Zeichnungen.

Erfindungsgemäß werden eine Vorrichtung nach Anspruch 1 und ein Verfahren nach Anspruch 2 offenbart.

Dabei wurde erfindungsgemäß erkannt, dass, sofern ein akustisches Signal in Form eines Wortes zur Anforderung von Verpackungsmitteln verwendet wird, der Verpackvorgang die geringstmögliche Störung erfährt. Insbesondere, sofern im Verlauf des Verpackvorgangs weitere Polstermittel angefordert werden müssen, muss der Packer den Packvorgang nicht unterbrechen bzw. kann den zu verpackenden Gegenstand in der gewünschten Position im Behälter fixieren bzw. den Verpackvorgang mit bereits angeforderten Polstermitteln fortführen, bis neue Polstermittel bereitgestellt werden. Darüber hinaus ist der Packer weniger "statisch" an seinen Arbeitsplatz gebunden, sondern kann unter ergonomischen Gesichtspunkten seine Position einfacher ändern, als wenn eine Fußbedienung vorgesehen ist. Hierdurch kann neben anderen Vorteilen eine Effizienzsteigerung erreicht werden. Darüber hinaus wird eine Anforderung über ein Wort als besonders intuitive Bedienform angesehen.

Ferner kann ein Benutzer somit auf sehr einfache Art und Weise durch Benutzung beispielsweise bestimmter erlernter Schlagworte die Vorrichtung dazu bringen, den gewünschten Typ von Polstermaterial und/oder die gewünschte Menge an Polstermaterial bereitzustellen.

Dabei kann vorgesehen sein, dass die Steuer- und/oder Regeleinrichtung die Signale des Anforderungsmittels verarbeitet und die Bereitstellung des Polstermittels veranlasst.

Die Polstermittelbereitstellungseinrichtung kann dabei sowohl mobil als auch ortsfest gestaltet sein. Sofern eine mobile Lösung vorgesehen ist, kann die Flexibilität des Einsatzortes erhöht werden. Insbesondere sind auch Lösungen denkbar, die für geringere Stückzahlen an zu verpackenden Waren geeignet sind.

Besonders bevorzugt ist es dabei, wenn sowohl qualitative als auch quantitative Signale übermittelt und verarbeitet werden können.

Erfindungsgemäß, ist als erste Alternative vorgesehen, dass bei einem ersten akustischen Signal eine Polstermittelbereitstellungseinrichtung beginnt, Polstermittel bereitzustellen und bei einem zweiten akustischen Signal die Einrichtung ihre Arbeit beendet.

Stimmlich kann dies umgesetzt werden, indem beispielsweise durch das einfache Kommando "Start" und das einfache Kommando "Stop" eine solche Lösung bereitgestellt. Alternativ ist auch denkbar, für "Start" und "Stop" das gleiche akustische Signal vorzusehen.

Erfindungsgemäß, ist als zweite Alternative vorgesehen, dass basierend auf Zahlenangaben, z.B. "3", dann die Polstermittelbereitstellungseinrichtung drei (Einheiten) Polstermittel bereitstellt. Alternativ können auch Angaben wie "3 lang" etc. umgesetzt werden.

Eine entsprechende Einrichtung, die insbesondere eine Stimmerkennungssoftware beinhaltet, kann Teil des Anforderungsmittels und/oder der Steuer- und/oder Regeleinrichtung sein. Darüber hinaus umfasst das Anforderungsmittel ein Mikrofon. Weiterhin kann nach einem vorteilhaften Ausführungsbeispiel vorgesehen sein, dass die Polstermittelbereitstellungseinrichtung eine Polstermittelumformungseinheit umfasst, bei der das Polstermittel durch Umformung eines bahnförmigen Ausgangsmaterials bereitgestellt wird. Dabei kann es besonders vorteilhaft vorgesehen sein, als Polstermittel geknülltes Papier zu verwenden, aus dem mittels Knüllen und Ablängen vom Ausgangsmaterial Polsterkissen hergestellt werden. Geknülltes Papier ist dabei besonders resourcenschonend und kann einfach vor Ort hergestellt werden. Dabei kann das bahnförmige Ausgangsmaterial sowohl auf einer Rolle aufgerollt sein als auch beispielsweise als Flachmaterial im Zick-Zack gefaltet sein. Die Menge an geknülltem Papier kann durch eine Anzahl oder durch eine Anzahl und eine Länge einzelner aus geknülltem Papier bestehender Polsterkissen definiert werden.

Alternativ ist es auch denkbar, aus einem schlauchartigen doppellagigen Folienmaterial gasgefüllte Polstertaschen herzustellen. Dabei wird durch die Polstermittelumformeinrichtung eine im Folienmaterial vorgesehene Tasche mit einem Gas, vorzugsweise Luft, gefüllt und die Polstertasche dann z. B. mittels eines herkömmlichen thermischen Schweißverfahrens verschlossen. Die einzelnen Polsterkissen können vom Bahnmaterial abgelängt werden, wobei auch mehrere Polsterkissen miteinander verbunden bleiben können, über Materialabschnitte, in denen keine Luftfüllung vorgesehen ist. Dabei kann zwischen den einzelnen vorgebildeten Kissen eine Perforierung zur einfacheren Abtrennbarkeit vorgesehen sein. Hier ist ebenfalls besonders vorteilhaft, dass die Bildung des voluminösen Polstermaterials erst vor Ort erfolgt und bis dahin das schlauchartige Folienmaterial in Rollenform konfektioniert und damit platzsparend gelagert werden kann. Darüber hinaus nimmt auch bei der Entsorgung ein solches Material nur einen geringen Platzbedarf ein, da die in die Polsterkissen eingeschlossene Luft hierzu wieder einfach entfernt werden kann.

Weiter alternativ können auch mit expandierendem Schaum gefüllte bzw. befüllbare Beutel oder Taschen ("foam bag") als Polstermaterial Verwendung finden. So kann vorzugsweise z.B. erst am Packplatz der Schaum expandieren, so dass passgenaue Polsterlösungen bereitgestellt werden können. Die Beutel können zu einem Bahnmaterial verbunden sein und von diesem abgelängt werden oder einzeln vorkonfektioniert bereitgestellt werden.

Darüber hinaus bieten als weitere alternative Möglichkeit lose insbesondere geschäumte Polstermaterialien ("loose fill"), die in aller Regel jedoch nicht direkt vor Ort hergestellt werden, den Vorteil, dass sie aufgrund ihrer geringeren Größe ein besonders gutes Umschließen des zu verpackenden Materials ermöglichen. Diese können dann zum Beispiel in Form von Einheiten dosiert werden, wobei eine Einheit eine definierte Menge an Postermaterialien umfassen kann.

Eine Sprachsteuerung ermöglicht dabei, dass möglichst genau die notwendige benötige Anzahl an Polstermitteln bereitgestellt wird. Dabei macht sich die Erfindung die Kenntnis zu eigen, dass ein Verpackungsszenario, also eine vorgegebene Kombination aus Behälter und Gegenstand, in der Regel immer die gleiche Menge Polstermittel benötigt, so dass ein erfahrener Verpacker beim optischen Erfassen eines Verpackungsszenarios die richtige Anzahl von Polstermitteln anfordern kann. Darüber hinaus ist auch die Nachforderung unproblematisch möglich.

Dabei ist es nach einer Weiterbildung besonders bevorzugt, wenn ein Polstermittel produziert wird, dass dieses unmittelbar nach der Produktion automatisch in den Behälter transportiert wird. Hierdurch wird Zeit gespart und es wird der Packer, die letztendlich für das Verpacken der Gegenstände in dem Behälter verantwortlich ist, entlastet. Der Packer kann dann noch die letztendliche Positionierung vornehmen.

Besonders bevorzugt ist es dabei, dass das Polstermittel mittels Schwerkraft in den Behälter transportiert wird. Eine aufwändige Transporteinrichtung mit einem separaten Antrieb wird hierdurch eingespart, was wiederum Kosten spart.

So kann beispielsweise das Polstermittel entlang einer Rutsche in den Behälter transportiert werden. Auf diese Weise ist ein präziser und zuverlässiger Transport bei gleichzeitig niedrigen Kosten und hoher Zuverlässigkeit aufgrund des Fehlens von Antriebsmitteln realisierbar.

Nachfolgend wird eine Ausführungsform der Erfindung unter Bezugnahme auf die beiliegenden Zeichnungen erläutert.

In der Zeichnung zeigen:
Figur 1 eine schematische Darstellung, welche die Ermittlung vorab einer Menge an Polstermittel für drei unterschiedliche Verpackungsszenarien zeigt;
Figur 2 eine schematische Darstellung, welche das Versehen eines Behälters mit einer ein erstes Verpackungsszenario von Figur 1 betreffenden Information zeigt;
Figur 3 eine schematische Darstellung, welche eine Bereitstellung von Polstermittel für das Verpackungsszenario von Figur 2 zeigt;
Figur 4 eine schematische Darstellung von Behälter, Gegenstand und Polstermittel des Verpackungsszenarios von Figur 2.

In Figur 1 tragen dargestellte Behälter die Bezugszeichen 10a, 10b und 10c. Es handelt sich bei diesen Behältern beispielsweise um Behälter aus Kartonmaterial, wie sie von Versandhäusern zum Versenden von bestellten Artikeln eingesetzt werden. Grundsätzlich können die Behälter aber auch Behälter aus Kunststoff oder aus einem anderen Material sein. Man erkennt, dass die Behälter 10a und 10b identisch sind, wohingegen der Behälter 10c breiter und weniger hoch ist als die Behälter 10a und 10b.

In den Behältern ist jeweils ein Gegenstand 12a, 12b beziehungsweise 12c angeordnet. Zwar ist vorliegend jeweils nur ein einzelner Gegenstand 12a-c gezeichnet, grundsätzlich ist aber auch denkbar, dass mehrere Gegenstände in einem Behälter 10a-c angeordnet werden. Man erkennt, dass die gezeichneten Gegenstände 12a-12c unterschiedlich sind. Die Kombination aus Behälter 10a-c und Gegenstand 12a-c definiert somit ein ganz bestimmtes Verpackungsszenario 14a-c. Dieses ist unter anderem gekennzeichnet durch eine bestimmte individuelle Größe und auch eine bestimmte individuelle Verteilung eines in der Figur gepunktet gezeichneten Leervolumens 16a-c in dem Behälter 10a-c, in dem der Gegenstand 12a-c angeordnet ist.

Beispielsweise über ein akustisches Signal, das durch ein nicht dargestelltes Anforderungsmittel erfasst wird, kann die für die Größe des Leervolumens 16a-c des spezifischen Verpackungsszenarios 14a-c durch einen Packer erwartete benötigte Polstermittelmenge einer Steuer- und/oder Regeleinrichtung 18 mitgeteilt werden, was in Figur 1 durch jeweilige Pfeile 20a-c gekennzeichnet ist. Bei der Steuer- und/oder Regeleinrichtung 18 kann es sich beispielsweise um einen üblichen PC handeln.

Vorliegend sind, wie weiter unten noch stärker im Detail erläutert werden wird, Polsterkissen aus einem geknüllten Papiermaterial als Polstermittel vorgesehen. Von der Steuer- und/oder Regeleinrichtung 18 wird nun für jedes einzelne der Verpackungsszenarien 14a-c entsprechend der durch den Packer angeforderten Anzahl der Polsterkissen die erforderliche Menge an Polstermittel bei einer Polstermittelbereitstellungseinrichtung angefordert.

Dies alles geschieht parallel zum regelmäßigen Verpacken von Gegenständen in entsprechenden Behältern.

Es versteht sich, dass auch andere Polstermittel eingesetzt werden können. Beispielsweise können als Polstermittel auch mit Luft gefüllte Beutel ("airbag"), mit einem expandierenden Schaum gefüllte Beutel ("foam bag" oder auch "foam in bag") oder auch sogenanntes "loose-fill" Material verwendet werden. Mit einem expandierenden schaumgefüllte Beutel sind beispielsweise aus der WO 2010/076026 A1 bekannt. Die Erfassung des Verpackungsszenarios 14a - c erfolgt dabei durch eine Person beispielsweise durch Ausprobieren oder Erfahrung. Anstelle, wie bekannt, beispielsweise die Anzahl und die Abmessungen von Polsterkissen aus geknüllten Papier, für ein bestimmtes Verpackungsszenario 14a-c beispielsweise über eine nicht gezeichnete Tastatur oder über einen Fußschalter an die Steuer- und/oder Regeleinrichtung 18 zu übermitteln, wird erfindungsgemäß eine akustische Signalausgabe, vorzugsweise ein Sprachsignal, verwendet. Das Signal kann beispielsweise "1 kurz, 1 mittel, 1 lang" lauten, um drei Polsterkissen 28a - c verschiedener Länge anzufordern.

Nicht erfindungsgemäß ist auch möglich, dass dem Typ des gewünschten Polstermaterials und/oder der Menge an gewünschtem Polstermaterial ein bestimmtes Schlagwort zugeordnet ist. Beispielsweise kann der Benutzer "Papier 30" sagen, um ein 30 cm langes Polsterkissen aus geknülltem Papier zu erhalten. Oder er kann "Schaum 50 30" sagen, um einen 50 cm langen Beutel zu erhalten, der zu 30 % mit expandierenden Schaum gefüllt ist. Oder er sagt einfach "nochmal", um die Bereitstellung des gleichen Polstermittels zu veranlassen, welches zuvor bereits bereitgestellt wurde.

Ein regelmäßiges Verpacken von Gegenständen in Behältern wird nun unter Bezugnahme auf die Figuren 2-4 erläutert. Zunächst erkennt man aus Figur 2, dass ein Behälter 10a mit einem Gegenstand 12a auf einer Rollenbahn 22 transportiert wird. Von einer Person ("Packer") wird nun ausgewertet, um welches Verpackungsszenario es sich handelt (Pfeil 21). Der Packer fordert nun per Sprachsignal (Pfeil 23), bei der Polstermittelbereitstellungseinrichtung 19, die die Steuer- und/oder Regeleinrichtung 18 umfasst, die benötigte Anzahl und Menge Polstermittel (28a - 28c)an (z.B. 1 x kurz, 1 x mittel, 1 x lang). In der Steuer- und/oder Regeleinrichtung 18 ist hierzu eine entsprechende Spracherkennung vorgesehen, mit der ein Anforderungsmittel 25, das ein Mikrofon aufweist, gekoppelt ist.

An der Polstermittelbereitstellungseinrichtung 19 werden die Polstermittel, vorliegend also die Polsterkissen 28a-c, bereitgestellt (Figur 3). Wie erwähnt wurde, handelt es sich bei dieser Information, die über das Signal übermittelt wurde, um die Anzahl und die Länge der bereitzustellenden Polsterkissen 28a-c.

Neben der Steuer- und/oder Regeleinrichtung 18 gehört zu der Polstermittel-Bereitstellungseinrichtung (18) eine Polstermittelumformungseinrichtung 40. Die Polstermittel-Bereitstellungseinrichtung 19 kann stationär sein, es kann sich aber auch um eine mobile Einrichtung handeln. Dies ist vorliegend dadurch angedeutet, dass die Polsterumformungseinrichtung 40 einen mittels Rollen 42 fahrbaren Ständer 44 umfasst.

Die Steuer- und/oder Regeleinrichtung 18 steuert die Polsterumformungseinrichtung 40 so an, dass aus einem vorliegend auf einer Rolle 46 bevorratet bahnförmigen Papier-Ausgangsmaterial 48 durch maschinelles Knüllen die bereits oben erwähnten 3 Polsterkissen 28a, 28b und 28c erzeugt und auf diese Weise bereitgestellt werden (es versteht sich, dass das bahnförmige Papier-Ausgangsmaterial anstelle auf einer Rolle auch als Zickzack-gefalteter Stapel gelagert werden könnte). Diese Polsterkissen 28a-c unterscheiden sich durch ihre Länge, welche bei dem Polsterkissen 28a L1, bei dem Polsterkissen 28b L2 und bei dem Polsterkissen 28c L3 beträgt. Die Polsterkissen 28a-c werden von der Polsterumformungseinrichtung 40 aus einem Maschinenausgang 50 ausgegeben.

Eine Person nimmt nun die produzierten Polsterkissen 28a-c und platziert diese, wie in Figur 4 gezeigt ist, in dem Leervolumen 16a so, dass dieses ausreichend ausgefüllt ist und der Gegenstand 12a sowohl gegen ein Verrutschen als auch vor Beschädigungen durch von außen auf den Behälter 10a einwirkende Kräfte ausreichend geschützt ist. Der Behälter 10a kann nun durch Umklappen von Klappen 52 verschlossen und transportiert werden.

## Patentansprüche

1. Vorrichtung zum Polstern mindestens eines Gegenstands (12a-c) in einem Behälter (10a-c) umfassend eine Polstermittelbereitstellungseinrichtung (19) zum Bereitstellen von Polstermitteln in Form von Polsterkissen (28a-c) sowie ein Anforderungsmittel (25), das ein Mikrofon (25) umfasst und mit der Polstermittelbereitstellungseinrichtung (19) gekoppelt ist und ein Signal zur Anforderung von Polsterkissen (28a-c) an die Polstermittelbereitstellungseinrichtung (19) übermittelt, wobei mit dem Anforderungsmittel (25) akustische Signale umsetzbar sind, wobei die Polstermittelbereitstellungseinrichtung (19) eine Steuer- und/oder Regeleinrichtung (18) umfasst, die die Signale des Anforderungsmittels (25) verarbeitet und die Bereitstellung der Polsterkissen (28a-c) veranlasst, **dadurch gekennzeichnet, dass** bei einem ersten akustischen Signal die Polstermittelbereitstellungseinrichtung (19) beginnt, Polsterkissen (28a-c) bereitzustellen, und bei einem zweiten akustischen Signal die Polstermittelbereitstellungseinrichtung (19) ihre Arbeit beendet, und/oder dass einer bestimmten Anzahl von Polsterkissen (28a-c) ein bestimmtes akustisches Signal in Form der Anzahl der Einheiten von Polsterkissen (28a-c) zugeordnet ist, wodurch entsprechend dem vom Benutzer geäußerten akustischen Signal die von ihm gewünschte Anzahl an Polsterkissen (28a-c) bereitgestellt wird.

2. Verfahren zum Polstern mindestens eines Gegenstandes in einem Behälter mit folgenden Schritten, insbesondere unter Verwendung der Vorrichtung nach Anspruch 1:
a) Zuführen des Behälters zu einer Polstermittelbereitstellungseinrichtung,
b) Übermittlung eines Signals zur Anforderung von Polstermitteln über ein Anforderungsmittel an die Polstermittelbereitstellungseinrichtung,
c) Bereitstellen der Polstermittel basierend auf dem übermittelten Signal,
d) Verwenden als Signal ein akustisches Signal,
e) Bereitstellen einer Steuer- und/oder Regeleinrichtung (18), die die Signale des Anforderungsmittels (25) verarbeitet und die Bereitstellung der Polsterkissen (28a-c) veranlasst,
**dadurch gekennzeichnet, dass** es ferner die folgenden Schritte umfasst:
Beginnen, bei einem ersten akustischen Signal, Polsterkissen (28a-c) bereitzustellen, und Beenden der Bereitstellung von Polsterkissen (28a-c), bei einem zweiten akustischen Signal, und/oder
Zuordnen eines bestimmten akustischen Signals in Form einer Anzahl der Einheiten von Polsterkissen (28a-c) einer bestimmten Anzahl von Polsterkissen (28a-c) und Bereitstellen entsprechend dem vom Benutzer geäußerten akustischen Signal der von ihm gewünschten Anzahl an Polsterkissen (28a-c).

## Claims

1. A device for cushioning at least one object (12a-c) in a container (10a-c) comprising a cushioning material provisioning system (19) for providing cushioning material (28a-c) in the form of cushioning pads and a request means (25), which comprises a microphone and which is coupled to the cushioning material provisioning system (19) and transmits a signal for requesting cushioning material (28a-c) to the cushioning material provisioning system (19), wherein the request means (25) allows acoustic signals to be converted, wherein the cushioning material provisioning system (19) comprises a control and/or regulating device (18) which processes the signals from the request device (25) and causes the cushioning pads (28a-c) to be provided, **characterized in that**, upon a first acoustic signal, the cushioning material provisioning system (19) begins to provide cushioning pads (28a-c) and, upon a second acoustic signal, the cushioning material provisioning system (19) terminates its operation, and/or that a specific number of cushioning pads (28a-c) is assigned a specific acoustic signal in the form of the number of units of cushioning pads (28a-c), whereby the number of cushioning pads (28a-c) desired by the user is provided in accordance with the acoustic signal uttered by the user.

2. A method for cushioning at least one object in a container by the following steps, in particular using a device according to claim 1:
a) supplying the container to a cushioning material provisioning system,
b) transmitting a signal for requesting cushioning material via a request means to the cushioning material provisioning system,
c) providing the cushioning material based on the transmitted signal,
d) an acoustic signal is used as the signal,
e) providing a control and/or regulating device (18) which processes the signals from the request means (25) and causes the cushioning pads (28a-c) to be provided,
**characterized in that** it further comprises the following steps:
starting to provide cushioning pads (28a-c) upon a first acoustic signal and stopping the provision of cushioning pads (28a-c) upon a second acoustic signal, and/or
assigning a specific acoustic signal in the form of a number of units of cushioning pads (28a-c) to a specific number of cushioning pads (28a-c) and providing the number of cushioning pads (28a-c) desired by the user in accordance with the acoustic signal uttered by the user.

## Revendications

1. Dispositif de rembourrage d'au moins un objet (12a-c) dans un récipient (10a-c) comprenant un système de mise à disposition de moyens de rembourrage (19) pour mettre à disposition des moyens de rembourrage sous forme de coussins de rembourrage (28a-c) ainsi qu'un moyen de demande (25), qui comprend un microphone (25) et est couplé au système de mise à disposition de moyens de rembourrage (19) et transmet un signal de demande de coussins de rembourrage (28a-c) au système de mise à disposition de moyens de rembourrage (19), dans lequel des signaux acoustiques peuvent être mis en œuvre avec le moyen de demande (25), dans lequel le système de mise à disposition de moyens de rembourrage (19) comprend un système de commande et/ou de régulation (18) qui traite les signaux du moyen de demande (25) et provoque la mise à disposition des coussins de rembourrage (28a-c), **caractérisé en ce que**, dans le cas d'un premier signal acoustique, le système de mise à disposition de moyens de rembourrage (19) commence à mettre à disposition des coussins de rembourrage (28a-c), et dans le cas d'un deuxième signal acoustique, le système de mise à disposition de moyens de rembourrage (19) termine son travail, et/ou qu'un certain signal acoustique est associé sous la forme du nombre d'unités de coussins de rembourrage (28a-c) à un certain nombre de coussins de rembourrage (28a-c), ce qui permet de mettre à disposition le nombre de coussins de rembourrage (28a-c) souhaité par l'utilisateur en fonction du signal acoustique exprimé par l'utilisateur.

2. Procédé de rembourrage d'au moins un objet dans un récipient avec des étapes suivantes, en particulier en utilisant le dispositif selon la revendication 1:
a) d'amenée du récipient à un système de mise à disposition de moyens de rembourrage,
b) de transmission d'un signal de demande de moyens de rembourrage par l'intermédiaire d'un moyen de demande au système de mise à disposition de moyens de rembourrage,
c) de mise à disposition des moyens de rembourrage sur la base du signal transmis,
d) d'utilisation d'un signal acoustique comme signal,
e) de mise à disposition d'un système de commande et/ou de régulation (18) qui traite les signaux du moyen de demande (25) et provoque la mise à disposition des coussins de rembourrage (28a-c),
**caractérisé en ce qu'**il comprend en outre au moins les étapes suivantes:
de lancement de la mise à disposition de coussins de rembourrage (28a-c) dans le cas d'un premier signal acoustique et de fin de la mise à disposition de coussins de rembourrage (28a-c) dans le cas d'un deuxième signal acoustique, et/ou
d'association d'un certain signal acoustique sous la forme d'un nombre d'unités de coussins de rembourrage (28a-c) à un certain nombre de coussins de rembourrage (28a-c) et de mise à disposition du nombre de coussins de rembourrage (28a-c) souhaité par l'utilisateur en fonction du signal acoustique exprimé par l'utilisateur.
